# FASCICULE DE BREVET EUROPEEN

(11) **EP 1 801 323 B1**
(45) Date de publication et mention de la délivrance du brevet: **06.07.2011**
(21) Numéro de dépôt: 06026643.4
(22) Date de dépôt: 22.12.2006
(51) Int. Cl.: E04H 17/10

(54) **Dispositif de fixation d'une lisse sur un poteau**
Befestigungsvorrichtung eines Stabes auf einem Pfosten
Device for fixing a rail on a post

(30) Priorité: 23.12.2005 FR 0513240
(43) Date de publication de la demande: 27.06.2007
(73) Titulaire: DIRICKX GROUPE S.A., 53800 Congrier (FR)
(72) Inventeur: Corniere, Didier, 44880 Sautron (FR)
(74) Mandataire: Vidon, Patrice

(56) Documents cités:
- EP-A1- 0 937 842
- WO-A-01/83916
- DE-A1- 2 950 355
- DE-U1- 20 209 466
- US-B1- 6 363 678

## Description

La présente invention concerne un dispositif de fixation d'une lisse sur un poteau, ainsi qu'une barrière comprenant de tels dispositifs de fixation. L'invention trouve application dans le domaine des clôtures.

On connaît une clôture comprenant des poteaux verticaux et des panneaux barreaudés. Chaque panneau barreaudé s'étend entre deux poteaux consécutifs et est constitué d'au moins une lisse inférieure et d'au moins une lisse supérieure entre lesquelles sont disposés des barreaux qui s'étendent entre l'une des lisses inférieures et l'une des lisses supérieures. La mise en place des panneaux sur les poteaux s'effectue par fixation des lisses sur les poteaux. La fixation de chaque lisse est réalisée par leur soudage ou leur vissage sur les poteaux. Le soudage présente le désavantage d'être long et dangereux pour le technicien réalisant la soudure, et inesthétique du fait de la présence de bourrelets au niveau des soudures. Le vissage présente le désavantage d'être visible et parfois facilement démontable pour une personne désirant traverser la clôture.

Le document EP 0 937 842 décrit un dispositif de fixation d'une lisse sur un poteau qui comprend les caractéristiques du préambule de la revendication 1.

Un objet de la présente invention est de proposer un dispositif de fixation d'une lisse sur un poteau qui ne présente pas les inconvénients de l'art antérieur et qui en particulier permet une fixation simple, rapide et non facilement démontable de la lisse.

A cet effet, est proposé un dispositif de fixation d'une lisse sur un poteau dont la paroi comprend un trou, le dispositif de fixation comprenant:
- des moyens de maintien de la lisse;
- un premier moyen de serrage adapté à pénétrer dans le trou et à venir en contact avec l'intérieur de la paroi du poteau;
- un deuxième moyen de serrage adapté à venir en contact avec l'extérieur de la paroi du poteau;
- des moyens de manoeuvre adaptés à faire passer le premier moyen de serrage et le deuxième moyen de serrage d'une position libre dans laquelle ils ne serrent pas la paroi du poteau à une position fixée et verrouillée dans laquelle ils serrent la paroi du poteau;
   le dispositif de fixation étant tel qu'il comprend:
   - une goupille de blocage solidaire de l'un des moyens de serrage;
   - une rainure de blocage solidaire de l'autre des moyens de serrage;
      et qu'il est prévu, en position fixée et verrouillée, des moyens pour mettre en contrainte la goupille de blocage dans le fond de la rainure de blocage.

Avantageusement, au moins l'un des moyens de serrage est compressible.

Avantageusement, les moyens pour mettre en contrainte la goupille de blocage dans le fond de la rainure de blocage comprennent le ou les moyens de serrage compressibles.

Selon un mode de réalisation particulier, le deuxième moyen de serrage comprend une rampe prévue pour coopérer avec la goupille de blocage lors du passage de la position libre à la position fixée et verrouillée.

Avantageusement, la rampe s'étend d'en deçà du fond de la rainure à au-delà du fond de la rainure de blocage.

Selon un mode de réalisation particulier, le premier moyen de serrage comprend une tête qui s'insère dans le trou de la paroi du poteau et un axe qui s'étend dans la direction du deuxième moyen de serrage et sur lequel est disposée la goupille de blocage.

Avantageusement, le deuxième moyen de serrage comprend un cylindre de rotation dans lequel s'insère l'axe du premier moyen de serrage et sur lequel est réalisée la rainure de blocage.

Avantageusement, le passage de la position libre à la position fixée et verrouillée s'effectue par rotation de l'axe du premier moyen de serrage à l'intérieur du cylindre de rotation.

Avantageusement, les moyens de manoeuvre comprennent un trou de manoeuvre réalisé dans le premier moyen de serrage et une fenêtre d'accès réalisée dans le deuxième moyen de serrage et permettant l'accès au trou de manoeuvre depuis l'extérieur du deuxième moyen de serrage.

Avantageusement, la goupille de blocage et la rainure de blocage sont disposées à l'intérieur de la lisse lorsque celle-ci est en position.

L'invention propose également une barrière comprenant au moins un dispositif de fixation selon l'un des objets précédents.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels:
la Fig. 1 représente une vue éclatée d'un dispositif de fixation d'une lisse sur un poteau selon l'invention;
la Fig. 2 représente une vue de côté d'un dispositif de fixation selon l'invention;
la Fig. 3 représente une vue écorchée d'un dispositif de fixation en position libre;
la Fig. 4 représente une vue écorchée d'un dispositif de fixation en position fixée mais non verrouillée;
la Fig. 5 représente une vue écorchée d'un dispositif de fixation en position fixée et verrouillée;
la Fig. 6 représente une autre vue écorchée d'un dispositif de fixation en position libre;
la Fig. 7 représente une autre vue écorchée d'un dispositif de fixation en position fixée et verrouillée; et
la Fig. 8 représente une barrière comprenant des dispositifs de fixation selon l'invention.

La Fig. 1 représente un dispositif de fixation 100 d'une lisse 136 sur un poteau 134. Le poteau 134 s'étend verticalement et est constitué d'une coque creuse dont la paroi est traversée par une pluralité de trous 138. La lisse 136 s'étend horizontalement et prend, ici, la forme d'un tube cylindrique creux.

Dans un mode de réalisation particulier, représenté à la Fig. 8, une lisse supérieure 136a est solidaire d'une lisse inférieure 136b et entre ces deux lisses 136a et 136b s'étendent des barreaux 804. Cet ensemble des deux lisses 136a et 136b et des barreaux 804 forme une grille barreaudée qui se fixe entre deux poteaux consécutifs 134a et 134b. Les poteaux 134a et 134b et les grilles barreaudées forment, alors, une barrière 802 destinée à limiter un espace.

Le dispositif de fixation 100 comprend:
- des moyens de maintien de la lisse qui sont explicités ci-après;
- un premier moyen de serrage adapté à pénétrer dans l'un des trous 138 et à venir en contact avec l'intérieur de la paroi du poteau 134; et
- un deuxième moyen de serrage adapté à venir en contact avec l'extérieur de la paroi du poteau 134.

Dans le mode de réalisation de l'invention représenté à la Fig. 1, le premier moyen de serrage comprend une tête 104 solidaire d'un axe 114 sur lequel est disposée une goupille de blocage 118. La tête 104 est prévue pour s'insérer dans l'un des trous 138 et l'axe 114 s'étend dans la direction du deuxième moyen de serrage.

Dans le mode de réalisation de l'invention représenté à la Fig. 1, le deuxième moyen de serrage comprend, entre autres, un moyen élastique 102 et un corps 106 dans lequel est réalisé un cylindre de rotation 112 (voir Figs. 3 à 7). L'axe 114 du premier moyen de serrage est logé dans le cylindre de rotation 112 sur lequel est réalisée une rainure de blocage 126. L'ajustement entre le cylindre de rotation 112 et l'axe 114 est, de préférence, du type glissant juste.

Le moyen élastique 102 prend, ici, la forme d'un tronc de cône muni d'un alésage central pour permettre le passage de l'axe 114. Le moyen élastique 102 peut être par exemple un tronc de cône en caoutchouc ou un ressort de compression à très fort coefficient de raideur. Le moyen élastique 102 et donc le deuxième moyen de serrage sont compressibles, c'est-à-dire qu'il est possible de les comprimer et toute compression induit la création d'une force de poussée opposée. Avantageusement, cette force de poussée est utilisée pour contraindre la goupille de blocage 118 dans le fond de la rainure 126, comme cela est représenté à la Fig. 5. La base du tronc de cône 102 vient s'emmancher dans le corps 106. Pour faciliter l'alignement du moyen élastique 102 et du corps 106, celui-ci comprend un alésage dans lequel pénètre une excroissance cylindrique du moyen élastique 102. Comme cela est mieux vu sur la Fig. 7, le sommet 128 du tronc de cône 102 vient en contact avec l'extérieur de la paroi du poteau 134.

L'extrémité de l'axe 114 qui ne porte pas la tête 104, est percée radialement d'un alésage de montage destiné à recevoir la goupille de blocage 118. L'extrémité de l'axe 114 qui porte la tête 104, est percée radialement d'un alésage de manoeuvre 116 (Fig. 3).

L'assemblage du dispositif de fixation 100 est le suivant: l'extrémité dépourvue de tête de l'axe 114 est insérée dans le moyen élastique 102, puis dans le corps 106. La goupille de blocage 118 est alors insérée dans l'alésage de l'axe 114, de manière à éviter tout démontage du dispositif de fixation 100.

Selon un autre mode de réalisation de l'invention, la tête 104 n'est pas solidaire de l'axe 114 mais la goupille de blocage 118 est solidaire de l'axe 114. L'assemblage du dispositif de fixation 100 est alors le suivant: l'extrémité dépourvue de tête de l'axe 114 est insérée dans le corps 106, puis dans le moyen élastique 102. La goupille de blocage 118 est alors positionnée contre le cylindre de rotation 112 et la tête 104 est alors fixée à l'extrémité de l'axe 114, de manière à éviter tout démontage du dispositif de fixation 100.

La Fig. 2 représente le dispositif de fixation 100 lorsqu'il est assemblé. Le corps 106 et le moyen élastique 102 sont alors placés entre la tête 104 et la goupille 118.

La Fig. 3 représente une vue écorchée du dispositif de fixation 100 lorsqu'il est en position libre, c'est-à-dire lorsqu'il peut être monté librement dans l'un des trous 138 du poteau 134. Le premier moyen de serrage et le deuxième moyen de serrage n'exercent alors aucune force de serrage sur la paroi du poteau 134.

Le corps 106 comprend de l'extérieur vers l'intérieur, un cylindre extérieur 130, un cylindre d'alignement 132 et le cylindre de rotation 112. Ces trois cylindres forment un ensemble monobloc.

Le cylindre extérieur 130 et le cylindre d'alignement 132 sont distants l'un de l'autre de manière à laisser libre un espace 110 formant un cylindre dont les dimensions sont choisies de manière à permettre l'insertion de la lisse 136 et qui constitue les moyens de maintien de la lisse 136. Les dimensions extérieures du cylindre d'alignement 132 sont légèrement inférieures aux dimensions intérieures de la lisse 136 et les dimensions intérieures du cylindre extérieur 130 sont légèrement supérieures aux dimensions extérieures de la lisse 136.

Selon un mode de réalisation particulier, la courbe directrice du cylindre extérieur 130, la courbe directrice du cylindre d'alignement 132, la courbe directrice de l'espace 110, la courbe directrice de la lisse 136 et la courbe directrice de l'excroissance du moyen élastique 102 sont des ellipses, ce qui évite, d'une part, la rotation de la lisse 136 dans l'espace 110, et, d'autre part, la rotation du moyen élastique 102 dans le corps 106.

Le cylindre de rotation 112 s'étend au-delà du cylindre extérieur 130 et du cylindre d'alignement 132. La paroi du cylindre de rotation 112 est usinée de manière à réaliser une rampe 124 qui s'étend, dans le mode de réalisation décrit, sur environ un quart de tour. A l'une des extrémités de la rampe est disposée une première zone de blocage constituée de la rampe 124 et de la paroi non usinée du cylindre de rotation 112, et à l'autre extrémité de la rampe 124 est disposée une deuxième zone de blocage qui est, ici, constituée d'une rainure 126. La rampe 124 est montante de la première zone de blocage vers la deuxième zone de blocage 126. Le fond de la rainure 126 est placé en deçà du sommet de la rampe 124. En d'autres termes, la rampe 124 s'étend d'en deçà du fond de la rainure 126 à au-delà du fond de la rainure de blocage 126.

L'espace libre 110 est disposé à l'extérieur par rapport au cylindre de rotation 112 et à la rainure de blocage 126 pour que la goupille de blocage 118 et la rainure de blocage 126 soient cachées à l'intérieur de la lisse 136 et éviter ainsi le déverrouillage du dispositif de fixation 100 par action sur la goupille de blocage 118.

La distance entre la tête 104 et l'alésage de montage est telle que celui-ci doit être apparent au niveau de la première zone de blocage. C'est-à-dire que lorsque le moyen élastique 102 et le corps 106 sont traversés par l'axe 114, celui-ci est suffisamment long pour que la goupille de blocage 118 puisse être insérée dans l'alésage de montage sans que le moyen élastique 102 soit mis en compression. La longueur de l'axe 114 doit être également suffisante pour qu'un espace existe entre la tête 104 et l'extrémité 128 du moyen élastique 102 qui lui fait face. Cet espace permet l'insertion de la paroi du poteau 134 lors de la mise en place du dispositif de fixation 100 sur le poteau 134.

Le cylindre extérieur 130 est percé d'un orifice 122 de forme générale oblongue dont l'axe suit sensiblement la rampe 124. De la même manière, le cylindre de rotation 112 est percé d'un orifice de guidage 120 qui a la même forme générale. Lorsque le dispositif de fixation 100 est assemblé, l'alésage de manoeuvre 116 est accessible à travers l'orifice de guidage 122 du cylindre extérieur 130 et l'orifice 120 du cylindre de rotation 112. Dans le mode de réalisation décrit, le cylindre d'alignement 132 ne s'étend pas jusqu'au dessus de l'alésage de manoeuvre 116 et il n'a donc pas besoin d'être percé d'un orifice permettant d'accéder à l'alésage de manoeuvre 116. L'alésage de manoeuvre 116 et la fenêtre d'accès constituée, d'une part, de l'orifice 120 du cylindre de rotation 112 et, d'autre part, de l'orifice de guidage 122 du cylindre extérieur 130 constituent des moyens de manoeuvre adaptés à faire passer le premier moyen de serrage et le deuxième moyen de serrage de la position libre à la position fixée et verrouillée. La fenêtre d'accès 120, 122 est ainsi réalisée dans le deuxième moyen de serrage et permet l'accès au trou de manoeuvre 116 depuis l'extérieur du deuxième moyen de serrage. L'alésage de manoeuvre 116 est dimensionné pour permettre l'insertion d'un outil, par exemple un tournevis.

La Fig. 4 représente une vue écorchée du dispositif de fixation 100 lorsqu'il est en position fixée mais non verrouillée. Cette position représente une étape intermédiaire entre la position de la Fig. 3 et la position de la Fig. 5 qui représente une vue écorchée du dispositif de fixation 100 lorsqu'il est en position fixée et verrouillée, c'est-à-dire qu'il ne peut plus être désolidarisé du poteau 134, le premier moyen de serrage et le deuxième moyen de serrage exerçant alors une force de serrage sur la paroi du poteau 134.

La Fig. 4 représente le dispositif de fixation 100 après qu'un outil a été inséré dans l'alésage de manoeuvre 116 et que cet outil a été manoeuvré de manière à faire pivoter l'axe 114 à l'intérieur du cylindre de rotation 112. Guidé par la goupille de blocage 118 qui suit la rampe 124 pour venir se positionner en vis-à-vis de la rainure de blocage 126, l'outil suit les orifices de guidage 122, 120. Au cours de la rotation, la tête 104 et le moyen élastique 102 se rapprochent de manière à venir prendre en sandwich la paroi du poteau 134. Comme cela est expliqué ci-après, la rotation de l'axe 114 entraîne la mise en compression du moyen élastique 102 sous l'effet de la goupille de blocage 118 qui vient appuyer sur la rampe 124 repoussant ainsi le corps 106 contre la paroi du poteau 134 tout en faisant pivoter la tête 104. Ainsi, lors du passage de la position libre à la position fixée et verrouillée, la goupille de blocage 118 coopère avec la rampe 124. La mise en place du dispositif de fixation 100 est rapide car elle est réalisée par la rotation de la tête 104 sur environ un quart de tour et au plus un tour.

La Fig. 4 représente une position intermédiaire dans laquelle la goupille de blocage 118 est en vis-à-vis de la rainure de blocage 126 mais avant que le moyen élastique 102 n'ait repoussé le corps 106.

La Fig. 5 représente la position finale lorsque le moyen élastique 102 a repoussé le corps 106 et donc positionné la goupille de blocage 118 dans la rainure de blocage 126. Lors du passage de la position intermédiaire de la Fig. 4 à la position finale de la Fig. 5, l'outil reste dans l'alésage de manoeuvre 116 et suit le déplacement de celui-ci.

Dans la position finale de la Fig. 5, le moyen élastique 102 repousse librement le corps 106, ce qui a pour effet de venir contraindre la goupille de blocage 118 dans le fond de la rainure de blocage 126. Ainsi, le passage de la position libre à la position fixée et verrouillée s'accompagne de la mise en contrainte de la goupille de blocage 118 dans le fond de la rainure de blocage 126. La mise en contrainte de la goupille de blocage 118 dans le fond de la rainure de blocage 126 est réalisée par des moyens prévus à cet effet. Dans le mode de réalisation décrit sur les Figs., ces moyens comprennent, entre autres, le moyen élastique 102. La mise en place du dispositif de fixation 100 est alors simple et rapide.

Le moyen élastique 102 doit rester suffisamment comprimé pour garantir la mise en tension du dispositif de fixation 100, c'est-à-dire que la goupille de blocage 118 doit être contrainte dans le fond de la rainure de blocage 126. La force de serrage de la paroi du poteau 134 entre le moyen élastique 102 et la tête 104 doit être suffisante pour éviter que le dispositif de fixation 100 ne soit mis en rotation autour de son axe et ainsi libère la tête 104 du trou 138. La distance de la tête 104 à la goupille de blocage 118 ainsi que la profondeur de la rainure de blocage 126 doivent rester suffisamment petites pour garantir que le moyen élastique reste en compression à la fin de la mise en place du dispositif de fixation 100.

La Fig. 6 représente le dispositif de fixation 100 lorsque la tête 104 est insérée dans l'un des trous 138 du poteau 134 et qu'il se trouve alors dans la position représentée à la Fig. 3.

La Fig. 7 représente le dispositif de fixation 100 lorsque la paroi du poteau 134 est serrée entre la tête 104 et le moyen élastique 102. Le dispositif de fixation 100 est alors dans la position représentée à la Fig. 5.

Comme cela est mieux vu sur la Fig. 3, la tête 104 s'étend radialement par rapport à l'axe 114 et la face de la tête 104 qui se trouve en vis-à-vis de la paroi du poteau 134 présente une forme convexe, ce qui facilite le passage de la tête 104 derrière la paroi du poteau 134 et le serrage de la paroi du poteau 134 par la tête 104 lors de la rotation de la tête 104.

Le passage de la position libre (Fig. 6) à la position fixée et verrouillée (Fig. 7) s'effectue par rotation de la tête 104 à l'intérieur du poteau 134 de manière à ce que la paroi du poteau 134 se place entre la tête 104 et le moyen élastique 102. Lors de la rotation de l'axe 114, la tête 104 vient se plaquer à l'intérieur du poteau 134 et le corps 106 est poussé par la goupille de blocage 118 contre la paroi extérieure du poteau 134. Le déplacement du corps 106 entraîne le déplacement du moyen élastique 102 qui vient appuyer contre la paroi extérieure du poteau 134. Le moyen élastique 102 est ainsi comprimé et se déforme pour venir épouser la forme de la paroi extérieure du poteau 134, ce qui augmente la force de friction entre le poteau 134 et le moyen élastique 102 et évite ainsi tout démontage du dispositif de fixation 100 par glissement sur la paroi du poteau 134. Lorsque la goupille de blocage 118 se loge dans la rainure de blocage 126, la déformation du moyen élastique 102 se réduit mais elle reste suffisante pour que le moyen élastique 102 exerce une force de serrage sur la paroi du poteau 134 en coopération avec la tête 104.

La Fig. 8 représente la barrière 802 comportant une grille barreaudée et dont la réalisation peut, par exemple, consister en:
- la pose d'un premier poteau 134a,
- la fixation et le verrouillage de dispositifs de fixation d'un premier type 100a sur le premier poteau 134a,
- l'insertion de la première extrémité de chaque lisse 136a, 136b dans l'espace 110 du dispositif de fixation du premier type 100a correspondant,
- la mise en place de dispositif de fixation d'un deuxième type 100b au niveau de la deuxième extrémité de chaque lisse 136a, 136b,
- la fixation et le verrouillage des dispositifs de fixation du deuxième type 100b sur un deuxième poteau 134b;
- la mise en place du deuxième poteau 134b à une distance telle qu'elle permet l'insertion de la deuxième extrémité de chaque lisse 136a, 136b dans l'espace 110 du dispositif de fixation du deuxième type 100b correspondant.

Selon un autre mode de réalisation, chaque extrémité de chaque lisse 136a, 136b est préalablement rendue solidaire d'un dispositif de fixation 100a, 100b. La réalisation de la barrière 802 peut alors consister en:
- la pose d'un premier poteau 134a,
- la fixation et le verrouillage des dispositifs de fixation d'un premier type 100a sur le premier poteau 134a,
- la fixation et le verrouillage des dispositifs de fixation du deuxième type 100b sur un deuxième poteau 134b;
- la pose du deuxième poteau 134b.

Lorsque la barrière 802 comprend uniquement un ensemble de poteaux 134a et 134b et une lisse 136b, le procédé de réalisation précédent peut être utilisé en l'adaptant du fait qu'il n'y a qu'un dispositif de fixation du premier type 100a et qu'un dispositif de fixation du deuxième type 100b.

Pour éviter tout déplacement des lisses 136 par rapport aux dispositifs de fixation 100, la fixation des lisses 136 et des dispositifs de fixation 100 peut être réalisée par exemple par emmanchement sans jeu, par rivetage ou par tout autre procédé de fixation supprimant tout jeu entre les lisses 136 et les dispositifs de fixation 100.

Bien entendu, la présente invention n'est pas limitée aux exemples et modes de réalisation décrits et représentés, mais elle est susceptible de nombreuses variantes accessibles à l'homme de l'art.

Par exemple, dans la description, le cylindre extérieur 130, le cylindre d'alignement 132, l'espace 110, la lisse 136 et l'excroissance du moyen élastique 102 sont plus particulièrement décrits comme des cylindres de révolution ou des cylindres elliptiques, mais ils pourraient prendre, par exemple, la forme de prisme.

L'invention a été plus particulièrement décrite dans le cas où la goupille de blocage est solidaire du premier moyen de serrage et la rainure de blocage réalisée dans le deuxième moyen de serrage, mais il est possible d'intervertir les positions respectives de la goupille de blocage et de la rainure de blocage.

Dans la description ci-dessus, seul le deuxième moyen de serrage a été choisi comme étant compressible, mais il est possible de choisir que le premier moyen de serrage est compressible ou que les deux le sont. Les moyens prévus pour mettre en contrainte la goupille de blocage dans le fond de la rainure peuvent alors être constitués du premier moyen de serrage et/ou du deuxième moyen de serrage.

Dans la description ci-dessus, une seule goupille de blocage a été prévue, mais il est possible d'en prévoir au moins deux réparties sur le pourtour du premier moyen de serrage. Il est alors préférable de prévoir au moins autant de rampes qu'il y a de goupilles de blocage.

Dans la description ci-dessus, l'orientation de la rampe n'est pas précisée car la rampe peut être orientée dans le sens trigonométrique direct ou dans le sens trigonométrique indirect. Dans le cas où il y a plusieurs rampes, il est possible de prévoir que certaines soient orientées dans le sens trigonométrique direct et que d'autres soient orientées dans le sens trigonométrique indirect.

## Revendications

1. Dispositif de fixation (100) d'une lisse (136) sur un poteau (134) dont la paroi comprend un trou (138), le dispositif de fixation (100) comprenant:
- des moyens de maintien (110) de la lisse;
- un premier moyen de serrage (104) adapté à pénétrer dans le trou (138) et à venir en contact avec l'intérieur de la paroi du poteau (134);
- un deuxième moyen de serrage (102) adapté à venir en contact avec l'extérieur de la paroi du poteau (134);
- des moyens de manoeuvre (116, 120, 122) adaptés à faire passer le premier moyen de serrage (104) et le deuxième moyen de serrage (102) d'une position libre dans laquelle ils ne serrent pas la paroi du poteau (134) à une position fixée et verrouillée dans laquelle ils serrent la paroi du poteau (134);
le dispositif de fixation (100) étant **caractérisé en ce qu'**il comprend:
- une goupille de blocage (118) solidaire de l'un des moyens de serrage (102,104);
- une rainure de blocage (126) solidaire de l'autre des moyens de serrage (104, 102);
et **en ce qu'**il est prévu, en position fixée et verrouillée, des moyens pour mettre en contrainte la goupille de blocage (118) dans le fond de la rainure de blocage (126).

2. Dispositif de fixation (100) selon la revendication 1, **caractérisé en ce qu'**au moins l'un des moyens de serrage (102, 104) est compressible.

3. Dispositif de fixation (100) selon la revendication 2, **caractérisé en ce que** les moyens pour mettre en contrainte la goupille de blocage (118) dans le fond de la rainure de blocage (126) comprennent le ou les moyens de serrage (102, 104) compressibles.

4. Dispositif de fixation (100) selon une des revendications 1 à 3, **caractérisé en ce que** le deuxième moyen de serrage comprend une rampe (124) prévue pour coopérer avec la goupille de blocage (118) lors du passage de la position libre à la position fixée et verrouillée.

5. Dispositif de fixation (100) selon la revendication 4, **caractérisé en ce que** la rampe (124) s'étend d'en deçà du fond de la rainure (126) à au-delà du fond de la rainure de blocage (126).

6. Dispositif de fixation (100) selon une des revendications 1 à 5, **caractérisé en ce que** le premier moyen de serrage comprend une tête (104) qui s'insère dans le trou (138) de la paroi du poteau (134) et un axe (114) qui s'étend dans la direction du deuxième moyen de serrage (102) et sur lequel est disposée la goupille de blocage (118).

7. Dispositif de fixation (100) selon la revendication 6, **caractérisé en ce que** le deuxième moyen de serrage comprend un cylindre de rotation (112) dans lequel s'insère l'axe (114) du premier moyen de serrage et sur lequel est réalisée la rainure de blocage (126).

8. Dispositif de fixation (100) selon la revendication 7, **caractérisé en ce que** le passage de la position libre à la position fixée et verrouillée s'effectue par rotation de l'axe (114) du premier moyen de serrage à l'intérieur du cylindre de rotation (112).

9. Dispositif de fixation (100) selon une des revendications 1 à 8, **caractérisé en ce que** les moyens de manoeuvre comprennent un trou de manoeuvre (116) réalisé dans le premier moyen de serrage et une fenêtre d'accès (120, 122) réalisée dans le deuxième moyen de serrage et permettant l'accès au trou de manoeuvre (116) depuis l'extérieur du deuxième moyen de serrage.

10. Dispositif de fixation (100) selon une des revendications 1 à 9, **caractérisé en ce que** la goupille de blocage (118) et la rainure de blocage (126) sont disposées à l'intérieur de la lisse lorsque celle-ci est en position.

11. Barrière (802) comprenant au moins un dispositif de fixation (100) selon une des revendications précédentes.

## Claims

1. Device for fixing (100) a rail (136) on a post (134), the wall of which comprises a hole (138), the fixing device (100) comprising:
- means for holding (110) the rail;
- a first clamping means (104) adapted to penetrate into the hole (138) and to come into contact with the interior of the wall of the post (134);
- a second clamping means (102) adapted to come into contact with the exterior of the wall of the post (134);
- manoeuvring means (116, 120, 122) adapted to cause the first clamping means (104) and the second clamping means (102) to pass from a free position in which they do not clamp the wall of the post (134) to a fixed and locked position in which they clamp the wall of the post (134); the fixing device (100) being **characterised in that** it comprises:
- a blocking pin (118) integral with one of the clamping means (102, 104);
- a blocking groove (126) integral with the other of the clamping means (104, 102);
and **in that** there are provided, in the fixed and locked position, means for constraining the blocking pin (118) in the bottom of the blocking groove (126).

2. Fixing device (100) according to Claim 1, **characterised in that** at least one of the clamping means (102, 104) is compressible.

3. Fixing device (100) according to Claim 2, **characterised in that** the means for constraining the blocking pin (118) in the bottom of the blocking groove (126) comprise one or both of the compressible clamping means (102, 104).

4. Fixing device (100) according to one of Claims 1 to 3, **characterised in that** the second clamping means comprises a ramp (124) provided to cooperate with the blocking pin (118) upon the passage from the free position to the fixed and locked position.

5. Fixing device (100) according to Claim 4, **characterised in that** the ramp (124) extends from beneath the bottom of the groove (126) to beyond the bottom of the blocking groove (126).

6. Fixing device (100) according to one of Claims 1 to 5, **characterised in that** the first clamping means comprises a head (104) which is inserted in the hole (138) of the wall of the post (134) and a shaft (114) which extends in the direction of the second clamping means (102) and on which the blocking pin (118) is arranged.

7. Fixing device (100) according to Claim 6, **characterised in that** the second clamping means comprises a rotation cylinder (112) in which the shaft (114) of the first clamping means is inserted and on which the blocking groove (126) is formed.

8. Fixing device (100) according to Claim 7, **characterised in that** the passage from the free position to the fixed and locked position is effected by rotation of the shaft (114) of the first clamping means inside the rotation cylinder (112).

9. Fixing device (100) according to one of Claims 1 to 8, **characterised in that** the manoeuvring means comprise a manoeuvring hole (116) formed in the first clamping means and an access window (120, 122) formed in the second clamping means and allowing access to the manoeuvring hole (116) from outside the second clamping means.

10. Fixing device (100) according to one of Claims 1 to 9, **characterised in that** the blocking pin (118) and the blocking groove (126) are arranged inside the rail when the latter is in position.

11. Barrier (802) comprising at least one fixing device (100) according to one of the preceding claims.

## Patentansprüche

1. Befestigungsvorrichtung (100) eines Stabes (136) an einem Pfahl (134), dessen Wand ein Loch (138) aufweist, wobei die Befestigungsvorrichtung (100) folgendes aufweist:
- Mittel zum Halten (110) des Stabes,
- ein erstes Mittel zum Festziehen (104), welches dazu eingerichtet ist, in das Loch (138) einzudringen und mit dem Inneren der Wand des Pfahls (134) in Berührung zu gelangen,
- ein zweites Mittel zum Festziehen (102), das dazu eingerichtet ist, mit dem Äußeren der Wand des Pfahls (134) in Berührung zu gelangen,
- Mittel zum Betätigen (116, 120, 122), die dazu dienen, das erste Mittel zum Festziehen (104) und das zweite Mittel zum Festziehen (102) aus einer freien Position, in der sie nicht fest an der Wand des Pfahls (134) sitzen, in eine festsitzende und verriegelte Position zu bringen, in der sie fest an der Wand des Pfahls (134) sitzen;
wobei die Befestigungsvorrichtung (100) **dadurch gekennzeichnet ist, dass** sie folgendes aufweist:
- einen Blockierstift (118), der mit einem der Mittel zum Festziehen (102, 104) verbunden ist,
- eine Blockierrille (126), die mit dem anderen Mittel zum Festziehen (104, 102) verbunden ist,
und **dadurch**, dass in der festsitzenden und verriegelten Position Mittel zum unter Spannung halten des Blockierstiftes (118) am Boden der Blockierrille (126) vorgesehen sind.

2. Befestigungsvorrichtung (100) nach Anspruch 1, **dadurch gekennzeichnet, dass** mindestens eines der Mittel zum Festziehen (102, 104) komprimierbar ist.

3. Befestigungsvorrichtung (100) nach Anspruch 2, **dadurch gekennzeichnet, dass** die Mittel zum unter Spannung halten des Blockierstiftes (118) am Boden der Blockierrille (126) das oder die komprimierbare(n) Mittel zum Festziehen (102, 104) aufweisen.

4. Befestigungsvorrichtung (100) nach einem der Ansprüche 1 bis 3, **dadurch gekennzeichnet, dass** das zweite Mittel zum Festziehen eine Rampe (124) aufweist, die dazu vorgesehen ist, mit dem Blockierstift (118) beim Übergang von der freien Position in die festsitzende und verriegelte Position zusammenzuwirken.

5. Befestigungsvorrichtung (100) nach Anspruch 4, **dadurch gekennzeichnet, dass** sich die Rampe (124) von unter dem Boden der Rille (126) bis über den Boden der Blockierrille (126) hinaus erstreckt.

6. Befestigungsvorrichtung (100) nach einem der Ansprüche 1 bis 5, **dadurch gekennzeichnet, dass** das erste Mittel zum Festziehen einen Kopf (104), der in das Loch (138) der Wand des Pfahls (134) eingeführt wird, sowie eine Achse (114) aufweist, die sich in die Richtung des zweiten Mittels zum Festziehen (102) erstreckt, auf dem der Blockierstift (118) angebracht ist.

7. Befestigungsvorrichtung (100) nach Anspruch 6, **dadurch gekennzeichnet, dass** das zweite Mittel zum Festziehen einen Rotationszylinder (112) aufweist, in den sich die Achse (114) des ersten Mittels zum Festziehen einfügt und in dem sich die Blockierrille (126) befindet.

8. Befestigungsvorrichtung (100) nach Anspruch 7, **dadurch gekennzeichnet, dass** der Übergang aus der freien Position in die festsitzende und verriegelte Position durch Drehen der Achse (114) des ersten Mittels zum Festziehen im Inneren des Rotationszylinders (112) erfolgt.

9. Befestigungsvorrichtung (100) nach einem der Ansprüche 1 bis 8, **dadurch gekennzeichnet, dass** die Mittel zum Betätigen ein in dem ersten Mittel zum Festziehen ausgebildetes Betätigungsloch (116) und ein in dem zweiten Mittel zum Festziehen ausgebildetes Zugangsfenster (120, 122), das den Zugang zum Betätigungsloch (116) von außerhalb des zweiten Mittels zum Festziehen ermöglicht, aufweisen.

10. Befestigungsvorrichtung (100) nach einem der Ansprüche 1 bis 9, **dadurch gekennzeichnet, dass** der Blockierstift (118) und die Blockierrille (126) sich im Inneren des Stabes befinden, wenn dieser in seiner richtigen Stellung angebracht ist.

11. Barriere (802), die mindestens eine Befestigungsvorrichtung (100) nach einem der vorherigen Ansprüche aufweist.
